# EUROPÄISCHE PATENTSCHRIFT

(11) **EP 0 729 780 B1**
(45) Veröffentlichungstag und Bekanntmachung des Hinweises auf die Patenterteilung: **18.10.2000**
(21) Anmeldenummer: 96102635.8
(22) Anmeldetag: 22.02.1996
(51) Int. Cl.: B01F 3/12, B01F 5/10

(54) **Anlage zum Mischen von Flüssigkeit und Feststoff**
Installation for mixing liquids with solid materials
Appareil pour mélanger des liquides avec des solides

(30) Priorität: 03.03.1995 DE 19507366
(43) Veröffentlichungstag der Anmeldung: 04.09.1996
(73) Patentinhaber: DRAISWERKE GmbH, D-68305 Mannheim (DE)
(72) Erfinder: Stehr, Norbert, Dr., 67269 Grünstadt (DE); März, Dieter, 68199 Mannheim (DE)
(74) Vertreter: Rau, Manfred, Dr. Dipl.-Ing.

(56) Entgegenhaltungen:
- WO-A-92/21436
- DE-A- 3 340 544
- DE-A- 3 922 389
- US-A- 2 718 471
- US-A- 4 099 005
- US-A- 4 394 980

## Beschreibung

Die Erfindung betrifft eine Anlage zum Mischen einer vorgegebenen Menge Flüssigkeit mit einer vorgegebenen Menge pulverförmigem Feststoff.

In der Praxis, beispielsweise in der Farbenindustrie, taucht immer wieder das Problem auf, eine vorgegebene Menge Flüssigkeit mit einer vorgegebenen Menge pulverförmigem, zum Stauben neigendem Feststoff, in der Regel Pigment, staubfrei vorzumischen. Derartige Gemische werden anschließend in der Regel in Rührwerksmühlen gemahlen und dispergiert. Wenn es sich um die Zugabe von Pigment zu Flüssigkeit handelt, wird in der nachfolgenden Rührwerksmühle Farbe bzw. Lack hergestellt. Das Problem eines staubfreien Mischens von solchen Feststoffen und Flüssigkeiten wurde in der Praxis bisher nicht zufriedenstellend gelöst. Es kommt hinzu, daß beim gleichzeitigen Zusammenführen der gesamten Chargen, also der gesamten vorgegebenen Menge an Flüssigkeit und der gesamten vorgegebenen Menge an pulverförmigem Feststoff, in der Regel auch starke Agglomeratbildungen auftreten, die wiederum den nachfolgenden Mahl- und Dispergierprozeß erschweren bzw. aufwendiger machen. Die Begriffe "Flüssigkeit" und "Feststoff" umfassen in dieser Anmeldung auch jeweils deren Mehrzahl.

Aus WO 92/21436 ist eine Vorrichtung zum Benetzen und Dispergieren von pulverförmigem Feststoff in Flüssigkeiten bekannt, die einen scheibenförmigen Rotor in einer Dispergierkammer aufweist. Auf einer Seite des scheibenförmigen Rotors ist ein Einlaß für den pulverförmigen Feststoff und auf der anderen Seite des scheibenförmigen Rotors der Einlaß für die Flüssigkeit vorgesehen. Die Zusammenführung des pulverförmigen Feststoffes mit der Flüssigkeit erfolgt in einem Benetzungsraum im äußeren Randbereich der Rotorscheibe. Am äußeren Rand der die Rotorscheibe umgebenden Benetzungskammer befindet sich ein Auslaß für das Flüssigkeits-Pulver-Gemisch. Die Zuführung der Flüssigkeit und des pulverförmigen Feststoffes erfolgt durch Ansaugen mittels der hochtourig angetriebenen Rotorscheibe. Der pulverförmige Feststoff kann hierbei aus einem über der Vorrichtung angeordneten Trichter und/oder mittels eines Schlauches aus einem Sack, Vorratsbehälter od.dgl. angesaugt werden. Aus der Zeitschrift SÖFW Journal Cosmetics Detergents Specialities, 2. Aprilheft 1992, Seiten 2 bis 4 ist es für diese bekannte Vorrichtung weiterhin bekannt geworden, den Auslaß der Vorrichtung mit dem Flüssigkeits-Vorratsbehälter zu verbinden, so daß die Flüssigkeit im Kreis durch die Vorrichtung geführt wird und der Feststoff hierbei in der Flüssigkeit aufkonzentriert wird. Das Ansaugen des pulverförmigen Feststoffes ist hierbei verhältnismäßig schwierig und von zahlreichen Einflußgrößen, beispielsweise dem Fließverhalten des pulverförmigen Feststoffes abhängig.

Der Erfindung liegt daher die Aufgabe zugrunde, eine Anlage der gattungsgemäßen Art zu schaffen, die so betreibbar ist, daß einerseits ein Stauben und andererseits ausgeprägte Agglomeratbildungen weitestgehend vermieden werden. Ein solches System mit einer Recycling-Zufuhr ist auch aus der US-A-4 099 005 bekannt.

Diese Aufgabe wird erfindungsgemäß durch die Merkmale des Anspruches 1 gelöst. Der Kern der Erfindung liegt darin, daß eine Charge pulverförmigen, zum Stauben neigenden Feststoffes und eine Charge Flüssigkeit quasi-kontinuierlich in der Weise zusammengebracht werden, daß die Flüssigkeit mehrfach, und zwar vielfach umläuft und hierbei der Feststoff über diese vielfachen Umläufe verteilt in der Flüssigkeit aufkonzentriert wird. Der Feststoff wird hierbei dosiert, also zwangsläufig zugeführt. Die Zusammenführung von Feststoff und Flüssigkeit erfolgt im Zuführstutzen, so daß dort bereits eine Vorvermengung stattfindet. Hierdurch wird die Bildung größerer Agglomerate vermieden. Durch die Art der Zuführung des Feststoffes wird ein Stauben unterbunden.

Zahlreiche vorteilhafte und zum Teil erfinderische Ausgestaltungen ergeben sich aus den Unteransprüchen.

Einzelheiten der Erfindung ergeben sich aus der nachfolgenden Beschreibung zweier Ausführungsbeispiele anhand der Zeichnungen. Es zeigt
- Fig. 1: eine Anlage zum Mischen von Flüssigkeit und Feststoff mit einem Vorratsbehälter, einer hiervon gesonderten Mischeinrichtung und einem Zuführstutzen mit Dosiereinrichtung und
- Fig. 2: eine weitere Ausführungsform einer Anlage zum Mischen von Flüssigkeit mit Feststoff mit einem als Mischeinrichtung dienenden Vorratsbehälter und einem in den Vorratsbehälter mündenden Zuführstutzen mit Flüssigkeitszuführung und vorgeordneter Feststoff-Dosiereinrichtung.

Die in Fig. 1 dargestellte Anlage weist einen Vorratsbehälter 1 auf, der ein zur Aufnahme einer vorgegebenen Menge Flüssigkeit 2 ausreichendes Volumen aufweist. In dem Vorratsbehälter 1 ist ein von einem nicht dargestellten Antrieb antreibbares Rührwerk 3 angeordnet.

Weiterhin ist eine Schnecken-Mischmaschine 4 vorgesehen, deren im wesentlichen zylindrisches Gehäuse 5 von einem Temperiermantel 6 mit einem Einlaß 7 und einem Auslaß 8 für ein Temperiermedium zum Heizen oder Kühlen umgeben ist. Im Gehäuse 5 ist eine Mischwelle 9 angeordnet, die über ein vorgeordnetes Getriebe 10 von einem Misch-Antriebsmotor 11 antreibbar ist.

An einem Ende des Gehäuses 5 mündet in dessen Innenraum 12 ein Zuführstutzen 13 ein. Im Bereich des Zuführstutzens 13 und über einen erheblichen Teil des Gehäuses 5 ist die Mischwelle 9 als Schneckenwelle mit einem schraubenlinienförmig umlaufenden Schneckensteg 14 ausgebildet. In diesem Bereich kann das Gehäuse 5 auch mit einem sogenannten Räumrad versehen sein, das mit den Schneckenstegen 14 kämmt, um einen ordnungsgemäßen Transport der zu mischenden Materialien durch den Innenraum 12 in Förderrichtung 15 zu gewährleisten. Derartige Räumräder sind bekannt, und zwar beispielsweise aus der DE-A-24 32 860 (entsprechend US-A-3 957 210). Die Schnecken-Mischmaschine 4 kann anstelle einer Einwellenmaschine mit Räumrad auch als Doppel-Schneckenmaschine ausgebildet sein, die von ihrer Gattung her zwangsweise fördernd ist.

An den mit einem Schneckensteg 14 versehenen Schneckenabschnitt 16 der Mischwelle 9 schließt sich ein Intensiv-Mischabschnitt 17 an, in dem die Mischwelle 9 mit kurzen zapfen- oder leistenartigen Mischwerkzeugen 18 besetzt ist, denen an der Innenwand 19 des Gehäuses 5 angebrachte Gegenwerkzeuge 20 zugeordnet sind. Die Mischwerkzeuge 18 und die Gegenwerkzeuge 20 sind jeweils auf einander abwechselnden Kreisen um die Mittelachse 21 der Mischwelle 9 angeordnet. Je geringer der Abstand der Mischwerkzeuge 18 von in Richtung der Mittelachse 21 benachbarten Gegenwerkzeugen 20 ist, umso größer ist die Dispergierwirkung.

Am in Förderrichtung 15 hinteren Ende des Gehäuses 5 ist eine Rückfördereinrichtung 22 vorgesehen, die ein am Ende der Mischwelle 9 angebrachtes Pumpen-Förderrad 23 umfaßt, das die Flüssigkeit 2 in einen tangential aus dem Gehäuse 5 ausmündenden Auslaßkanal 24 fördert. Der Auslaßkanal 24 ist über eine Rücklaufleitung 25 mit dem Vorratsbehälter 1 verbunden. Wenn die Mischmaschine 4 direkt über dem Vorratsbehälter 1 angeordnet wird, dann muß naturgemäß keine Rückfördereinrichtung vorgesehen sein.

Der Zuführstutzen 13 besteht aus einem unteren, am Gehäuse 5 angeflanschten und in dessen Innenraum 12 mündenden, sich nach oben erweiternden trichterförmigen Abschnitt 26 und einem oberen, etwa zylindrischen Abschnitt 27. In den oberen zylindrischen Abschnitt 27 des Zuführstutzens 13 ragt von oben ein Feststoff-Zuführrohr 28 konzentrisch hinein, in das rieselfähige, pulverförmige Feststoffe aus mindestens einer Feststoff-Dosiereinrichtung 29 eingegeben werden. Diese Feststoffe treten aus einer unteren Austrittsöffnung 30 des Zuführrohres 28 in den trichterförmigen Abschnitt 26 des Zuführstutzens 13. Etwas oberhalb dieser unteren Austrittsöffnung 30 ist eine den zylindrischen Abschnitt 27 des Zuführstutzens 13 umgebende Ringleitung 31 vorgesehen, die durch einen im Querschnitt etwa C-förmigen Mantel 32 mit Ringform gebildet wird. Der so umgrenzte Ringraum 33 der Ringleitung 31 ist an eine Flüssigkeits-Zuführleitung 34 angeschlossen, die zum Vorratsbehälter 1 führt. In der Wand des zylindrischen Abschnitts 27 des Zuführstutzens 13 ist mindestens eine Flüssigkeits-Durchtrittsöffnung 35 ausgebildet, beispielsweise in Form eines einstellbaren Spaltes. Aus dem Ringraum 33 strömt mittels einer Pumpe 36 vom Vorratsbehälter 1 durch die Zuführleitung 34 zugeförderte Flüssigkeit 2 durch die Durchtrittsöffnungen 35 hindurch in den zylindrischen Abschnitt 27 des Zuführstutzens 13. Sie läuft dort an der Innenwand 37 des zylindrischen Abschnitts 27 hinab in den trichterförmigen Abschnitt 26. Der nach unten fließende Feststoff 38 wird hierbei von der an der Innenwand 37 ablaufenden Flüssigkeit 2 völlig eingehüllt. Die Flüssigkeit 2 wird der Mischmaschine 4 im Zuführstutzen 13 also unter Schwerkraft zugeführt. Sie dient gleichermaßen als Transportmedium für den ebenfalls unter Schwerkraft zugeführten Feststoff 38. Im Zuführstutzen 13 findet also bereits eine gewisse Vorvermengung von Flüssigkeit 2 und Feststoff 38 statt. Diese Ausgestaltung eines Zuführstutzens 13 zum Zuführen von Feststoff und Flüssigkeit in eine Behandlungsmaschine ist für sich bekannt, und zwar aus der DE-A-30 18 729 (entsprechend US-A-4 394 980).

Die Feststoff-Dosiereinrichtung 29 weist einen Trichter 40 auf, der entweder ein Volumen hat, das zur Aufnahme der gesamten Charge von Feststoff 38 ausreichend ist oder dem die vorgegebene Menge an Feststoff während eines kompletten Mischzyklus fortlaufend zugeführt wird. An die Dosiergenauigkeit der Feststoff-Dosiereinrichtung 29 werden keine besonders hohen Anforderungen gestellt. Die Dosiereinrichtung muß lediglich so einstellbar sein, daß sie die vorgegebene Menge an pulverförmigem Feststoff über einen vorgegebenen Zeitraum verteilt in den Zuführstutzen 13 eingibt. Die Dosiereinrichtung 29 kann eine volumetrisch fördernde Schnecke oder eine gravimetrisch fördernde Schnecke oder einen gravimetrisch fördernden Bandförderer aufweisen. In der einfachsten und ausreichenden Ausführung ist eine volumetrisch fördernde Schnecke vorgesehen. Derartige Dosiereinrichtungen sind bekannt und handelsüblich. Im Prinzip reicht es auch, wenn ein Sollwert für das pro Zeiteinheit abzugebende Feststoff-Volumen einstellbar ist.

Wenn zuverlässig vermieden werden soll, daß bei der Zugabe von Feststoff 38 und Flüssigkeit 2 Luft mit in die Mischmaschine 4 eingezogen wird, dann muß die Schnecken-Mischmaschine 4 immer vollständig gefüllt sein. Um dies zu ermöglichen, ist im trichterförmigen Abschnitt 26 des Zuführstutzens 13 eine Füllstands-Meßeinrichtung angeordnet, die eine berührungslos arbeitende Füllstands-Sonde 41 aufweist. Diese Sonde 41 gibt fortlaufend Füllstandssignale auf einen Eingang 42 einer Regeleinrichtung 43. In der Regeleinrichtung 43 werden diese Signale in der Weise verarbeitet, daß ein einem Minimal-Füllstand 44 und ein einem Maximal-Füllstand 45 entsprechendes Steuersignal erzeugt wird, das über Ausgänge 46, 47 zur alternativen oder kumulativen Ansteuerung dem Antriebsmotor 11 der Mischwelle 9 und/oder einem Pumpen-Antriebsmotor 48 zugeführt wird. Wenn die Sonde 41 ein Unterschreiten des Minimal-Füllstandes 44 meldet, dann wird entweder durch Ansteuerung des Antriebsmotors 11 die Drehzahl der Mischwelle 9 und damit die Durchsatzleistung der Mischmaschine 4 abgesenkt oder die Drehzahl des Antriebsmotors 48 der Pumpe 36 und damit deren Förderleistung erhöht. Wenn dagegen die Sonde 41 ein Überschreiten des Maximal-Füllstandes 45 im Zuführstutzen 13 meldet, dann wird entweder die Drehzahl des Antriebsmotors 11 und damit die Durchsatzleistung der Mischmaschine 4 erhöht oder die Drehzahl des Antriebsmotors 48 der Pumpe 36 und damit die Flüssigkeitszufuhr abgesenkt. Beide Maßnahmen können jeweils auch gleichzeitig ergriffen werden. Grundsätzlich ist es auch möglich, über einen Ausgang 49 der Regeleinrichtung 43 den Antrieb 50 der Feststoff-Dosiereinrichtung 29 in der Weise anzusteuern, daß bei einer Absenkung des Flüssigkeitsdurchsatzes auch die Feststoffzufuhr reduziert wird und umgekehrt. Im übrigen wird der vorstehend erwähnte Sollwert für das dem Zuführstutzen 13 von der Dosiereinrichtung 29 zuzuführende Volumen oder die entsprechende Menge an Feststoff 38 ebenfalls in der Regeleinrichtung 43 eingestellt.

Grundsätzlich ist es auch möglich, die Mischmaschine 4 mit Unterfütterung zu betreiben, d.h. ihr wird weniger Flüssigkeit 2 und weniger Feststoff 38 zugeführt, als ihrem Fördervermögen V_{Mischmaschine} entspricht. In diesem Fall gilt also${\text{V}}_{\text{Mischmaschine}} {\text{> V}}_{\text{Feststoff}} {\text{+ V}}_{\text{Gemisch'}}$ wobei V_{Feststoff} und V_{Gemisch} den Volumenstrom an Feststoff und den Volumenstrom an Gemisch aus Feststoff und Flüssigkeit bezeichnen. Wenn die Mischmaschine 4 in der zuvor geschilderten Weise mit vollständiger Füllung arbeitet, dann gilt${\text{V}}_{\text{Mischmaschine}} {\text{= V}}_{\text{Feststoff}} \text{+ V} {\text{}}_{{\text{Gemisch}}^{\text{.}}}$ In dem zuletzt angesprochenen Fall, bei dem gilt${\text{V}}_{\text{Mischmaschine}} {\text{> V}}_{\text{Feststoff}} {\text{+ V}}_{\text{Gemisch'}}$ kann eine vollständige Füllung der Mischmaschine 4 dadurch erreicht werden, daß über die Rücklaufleitung 25 ein Rückstau auf die Mischmaschine 4 ausgeübt wird. Hierzu ist in der Rücklaufleitung 25 eine einstellbare Drossel 51 mit einem zugeordneten Manometer 52 vorgesehen. Die Drossel 51 ist auf einen Ausgang 53 der Regeleinrichtung 43 geschaltet. In diesem Fall wird bei vorgegebener hoher Unterfütterung der Mischmaschine 4 die Drossel 51 so gesteuert, daß der Minimal-Füllstand 44 nicht unterschritten und der Maximal-Füllstand 45 nicht überschritten wird, wobei das Manometer 52 dazu dient zu überwachen, daß ein maximal zulässiger Druck im System nicht überschritten wird.

Grundsätzlich ist die Einstellung derart, daß bei einem vollständigen Umlauf der im Vorratsbehälter 1 befindlichen Flüssigkeit 2 durch die Mischmaschine 4 und zurück zum Vorratsbehälter 1 nur ein Bruchteil des der Flüssigkeit 2 zuzugebenden Feststoffes 38 zugegeben wird. Je nach Art des Feststoffes 38 und der Flüssigkeit 2 und der erwünschten Homogenität können zwei bis zehn Umläufe der Flüssigkeit 2 bis zur vollständigen Zugabe der Feststoffe 38 angemessen sein. Wenn eine Dispergierfeinheit des Gemisches angestrebt wird, dann sind in vielen Fällen auch mehr als zehn Umläufe erforderlich. Es sei an dieser Stelle hinzugefügt, daß der Begriff Flüssigkeit auch das während der Umläufe gebildete Gemisch aus Flüssigkeit 2 und Feststoffen 38 umfaßt. Eine reine Flüssigkeit 2 ist nur am Anfang des Prozesses vorhanden. Diese wird - wie geschildert - mit Feststoffen 38 gemischt und bildet somit ein fließfähiges Flüssigkeits-Feststoff-Gemisch, das der Einfachheit halber auch als Flüssigkeit bezeichnet wird.

Wenn von Flüssigkeitsmengen geredet wird, so kann es sich hierbei sowohl um Volumina als auch um Gewichtsmengen handeln. Gleiches gilt hinsichtlich der Feststoffe 38.

Das Rührwerk 3 im Vorratsbehälter 1 dient dazu, im Vorratsbehälter 1 einen Konzentrationsausgleich herbeizuführen, also für eine gleichmäßige Konzentration von Feststoff 38 in Flüssigkeit 2 im gesamten Vorratsbehälter 1 zu sorgen.

Als Mischmaschine 4 kann auch eine Exzenterschneckenpumpe oder ein gängiger mit Fördereinrichtungen versehener Mischer eingesetzt werden. Wesentlich ist, daß er eine Eigenförderung aufweist, also der Flüssigkeit 2 und dem Feststoff 38 einen Förderimpuls gibt.

Soweit im Ausführungsbeispiel nach Fig. 2 gleiche Teile verwendet werden, werden diese mit identischen Bezugsziffern bezeichnet wie in Fig. 1. Soweit funktionell gleiche aber konstruktiv andere Teile eingesetzt werden, werden diese mit der jeweils gleichen Bezugsziffer mit einem hochgesetzten Strich bezeichnet. Auf die vorhergehende Beschreibung wird verweisen.

Bei dem Ausführungsbeispiel nach Fig. 2 ist keine vom Vorratsbehälter gesonderte Mischmaschine vorgesehen; vielmehr ist der Vorratsbehälter 1' mit einem Intensiv-Rührwerk 3' versehen, das eine intensive Umwälzung der Flüssigkeit 2 im Vorratsbehälter 1' bewirkt. Derartige Rührwerke 3' sind bekannt; es handelt sich beispielsweise um sogenannte Wendel-Rührwerke, die insbesondere auch eine ausgeprägte Einzugswirkung im Bereich der Oberfläche der Flüssigkeit 2 auf letztere ausüben. Der Vorratsbehälter 1' ist mit einem Deckel 54 versehen, in dem eine Entlüftungs-Öffnung 55, beispielsweise für eine Pendelentlüftung vorgesehen ist.

Der Zuführstutzen 13 in der zu Fig. 1 beschriebenen Ausführung ist im Deckel 54 angebracht und endet oberhalb der Flüssigkeit 2. Er ist so weit oberhalb der Flüssigkeit 2 angeordnet, daß er auch nach völligem Einmischen des gesamten Feststoffes 38 in die Flüssigkeit 2 nicht in dieses Gemisch eintaucht.

Es ist weiterhin eine Bedieneinrichtung 56 vorgesehen, mittels derer einerseits die Förderleistung der Pumpe 36 durch entsprechende Einstellung der Drehzahl des Pumpen-Antriebsmotors 48 und andererseits die Dosierleistung der Dosiereinrichtung 29 eingestellt werden können. Hierdurch kann insgesamt festgelegt werden, daß der Inhalt des Vorratsbehälters 1' mehrmals umgepumpt wird, während von der Dosiereinrichtung 29 über den Zuführstutzen 13 der Feststoff 38 zugegeben wird. Bei dieser Ausgestaltung ist es insbesondere möglich, die Flüssigkeit 2 bzw. das Gemisch aus Flüssigkeit 2 und steigendem Anteil an Feststoff 38 mehr als 10 mal umzupumpen, bevor die gesamte Menge an Feststoff 38 zugegeben ist. Das Mischen von Flüssigkeit 2 und Feststoff 38 erfolgt in diesem Zusammenhang ausschließlich in dem Vorratsbehälter 1' durch dessen Rührwerk 3'; eine Dispergierung findet hierbei nicht statt. Für viele Anwendungsfälle kann aber eine ausreichend gute Durchmischung vorgenommen werden.

Bei dem Ausführungsbeispiel nach Fig. 2 kommt einem Rührwerksantriebsmotor 57 die Funktion eines Mischantriebsmotors zu, der mittels eines Keilriementriebs 58 die als Mischwelle dienende Rührwerks-Welle 59 des Rührwerks 3' antreibt. Der Vorratsbehälter 1' mit Rührwerk 3' dient beim Ausführungsbeispiel nach Fig. 2 also nicht nur als Vorratsbehälter, sondern auch als Mischeinrichtung.

## Patentansprüche

1. Anlage zum Mischen einer vorgegebenen Menge Flüssigkeit mit einer vorgegebenen Menge pulverförmigem Feststoff mit folgenden Merkmalen:
- ein Vorratsbehälter (1, 1') für die vorgegebene Menge Flüssigkeit (2),
- eine Mischeinrichtung (4) mit einer von einem Misch-Antriebsmotor (11, 57) antreibbaren Mischwelle (9, 59),
- eine einen Zuführstutzen (13) der Mischeinrichtung (4) mit dem Vorratsbehälter (1) verbindende Flüssigkeits-Zuführleitung (34),
- eine in den Zuführstutzen (13) einmündende Feststoff-Dosiereinrichtung (29) und
- eine derartige Einstellbarkeit der Zuführleistung der Feststoff-Dosiereinrichtung (29) und der Durchsatzleistung der Mischeinrichtung (4), daß die vorgegebene Menge Feststoff (38) der vorgegebenen Menge Flüssigkeit (2) über mehrere Durchläufe der Flüssigkeit (2) durch die Mischeinrichtung (4) zugegeben wird.

2. Anlage nach Anspruch 1, wobei die Mischeinrichtung als vom Vorratsbehälter (1) gesonderte Mischmaschine (4) ausgebildet ist, die einen Auslaß (24) aufweist, der mittels einer Rücklaufleitung (25) mit dem Vorratsbehälter (1) verbunden ist.

3. Anlage nach Anspruch 2, wobei die Mischmaschine als Schnecken-Mischmaschine (4) ausgebildet ist, die eine Mischwelle (9) aufweist, die im Bereich des Zuführstutzens (13) und hieran anschließend einen Schneckenabschnitt (16) aufweist.

4. Anlage nach Anspruch 2 oder 3, wobei die Mischwelle (9) im Bereich vor dem Auslaß (Auslaßkanal 24) einen Intensiv-Mischabschnitt (17) aufweist.

5. Anlage nach Anspruch 4, wobei die Mischwelle (9) im Bereich des Intensiv-Mischabschnitts (17) mit zapfen- oder leistenartigen Mischwerkzeugen (18) versehen ist.

6. Anlage nach Anspruch 5, wobei im Bereich des Intensiv-Mischabschnitts (17) den Mischwerkzeugen (18) ortsfeste Gegenwerkzeuge (20) zugeordnet sind.

7. Anlage nach einem der Ansprüche 2 bis 6, wobei im Bereich des Auslasses (24) der Mischmaschine (4) eine Rückfördereinrichtung (22) vorgesehen ist, die mit der Rücklaufleitung 25 verbunden ist.

8. Anlage nach Anspruch 7, wobei die Rückfördereinrichtung (22) ein an der Mischwelle (9) angebrachtes Pumpen-Förderrad (23) umfaßt, dem ein mit der Rücklaufleitung (25) verbundener Auslaßkanal (24) zugeordnet ist.

9. Anlage nach einem der Ansprüche 1 bis 8, wobei im Vorratsbehälter (1, 1') ein Rührwerk (3, 3') angeordnet ist.

10. Anlage nach einem der Ansprüche 2 bis 9, wobei eine Regeleinrichtung (43) mit Ausgängen (46, 47) zur Veränderung der pro Zeiteinheit dem Zuführstutzen (13) zugeführten Menge an Flüssigkeit (2) und/oder der pro Zeiteinheit in der Mischmaschine (4) durchgesetzten Menge an Flüssigkeit (2) vorgesehen ist.

11. Anlage nach Anspruch 10, wobei im Zuführstutzen (13) eine Füllstands-Meßeinrichtung (41) angeordnet ist, die auf einen Eingang (42) der Regeleinrichtung (43) geschaltet ist.

12. Anlage nach Anspruch 10 oder 11, wobei ein Ausgang (49) der Regeleinrichtung (43) auf einen Antrieb (50) der Feststoff-Dosiereinrichtung (29) geschaltet ist.

13. Anlage nach einem der Ansprüche 2 bis 12, wobei in der Rücklaufleitung (25) eine einstellbare Drossel (51) angeordnet ist.

14. Anlage nach Anspruch 13, wobei die Drossel (51) regelbar ist.

15. Anlage nach Anspruch 1, wobei der Vorratsbehälter (1') als Mischeinrichtung ausgebildet ist, in den der Zuführstutzen (13) einmündet.

16. Anlage nach Anspruch 1 oder 15, wobei im Vorratsbehälter (1') ein Intensiv-Rührwerk (3') mit ausgeprägter Einzugswirkung angeordnet ist.

17. Anlage nach einem der Ansprüche 1 bis 16, wobei die Feststoff-Zuführung und die Flüssigkeits-Zuführleitung (34) oberhalb der Mischeinrichtung frei in den Zuführstutzen (13) einmünden.

18. Anlage nach Anspruch 17, wobei die Feststoff-Zuführung innerhalb der Flüssigkeits-Zuführung in den Zuführstutzen (13) einmündet.

19. Anlage nach einem der Ansprüche 1 bis 18, wobei der Vorratsbehälter (1') mit einem Deckel (54) verschlossen ist.

## Claims

1. An installation for the mixing of a given quantity of liquid with a given quantity of powdery solid matter, comprising the following features:
- a storage tank (1, 1') for the given quantity of liquid (2),
- a mixing device (4) having a mixing shaft (9, 59) to be driven by a mixer driving motor (11, 57),
- a liquid supply conduit (34) connecting an inlet hopper (13) of the mixing device (4) with the storage tank (1),
- a solid matter proportioning device (29) opening into the inlet hopper (13), and
- adjustability of the supply capacity of the solid matter proportioning device (29) and of the throughput of the mixing device (4) in such a way that the given quantity of solid matter (38) is added to the given quantity of liquid (2) by several circulations of the liquid (2) through the mixing device (4).

2. An installation according to claim 1, wherein the mixing device is a mixing machine (4) separate from the storage tank (1) and having an outlet (24), which is connected with the storage tank (1) by a return conduit (25).

3. An installation according to claim 2, wherein the mixing machine is a screw mixer (4) having a mixing shaft (9), which comprises a screw portion (16) in the vicinity of the inlet hopper (13) and subsequent thereto.

4. An installation according to claims 2 or 3, wherein the mixing shaft (9) has a portion of intimate mixing (17) in the area upstream of the outlet (24).

5. An installation according to claim 4, wherein in the vicinity of the portion of intimate mixing (17), the mixing shaft (9) is provided with pin- or strip-type mixing tools (18).

6. An installation according to claim 5, wherein in the vicinity of the portion of intimate mixing (17), the mixing tools (18) are associated with stationary counterpart tools (20).

7. An installation according to one of claims 2 to 6, wherein in the vicinity of the outlet (24) of the mixing machine (4), a return conveyor (22) is provided, which is connected with the return conduit (25).

8. An installation according to claim 7, wherein the return conveyor (22) comprises a pump impeller (23) mounted on the mixing shaft (9) and associated with an outlet passage (24), which is connected with the return conduit (25).

9. An installation according to one of claims 1 to 8, wherein an agitator unit (3, 3') is disposed in the storage tank (1, 1').

10. An installation according to one of claims 2 to 9, wherein a control unit (43) is provided, having outputs (46, 47) for the modification of the quantity of liquid (2) fed to the inlet hopper (13) per unit of time and/or of the quantity of liquid (2) put through per unit of time in the mixer (4).

11. An installation according to claim 10, wherein a level measuring device (41), which is connected to an input (42) of the control unit (43), is disposed in the inlet hopper (13).

12. An installation according to claim 10 or 11, wherein an output (49) of the control unit (43) is connected to a drive (50) of the solid matter proportioning device (29).

13. An installation according to claims 2 to 12, wherein an adjustable throttle (51) is disposed in the return conduit (25).

14. An installation according to claim 13, wherein the throttle (51) is controllable.

15. An installation according to claim 1, wherein the storage reservoir (1') is a mixing device, into which opens the inlet hopper (13).

16. An installation according to claim 1 or 15, wherein an intimately mixing agitator unit (3') exhibiting a pronounced feed-in effect is disposed in the storage tank (1').

17. An installation according to one of claims 1 to 16, wherein above the mixing device, the solid matter supply arrangement and the liquid supply conduit (34) open freely into the inlet hopper (13).

18. An installation according to claim 17, wherein the solid matter supply arrangement opens into the inlet hopper (13) within the liquid supply arrangement.

19. An installation according to one of claims 1 to 18, wherein the storage tank (1') is closed by a cover (54).

## Revendications

1. Installation pour mélanger une quantité prédéterminée de liquide à une quantité prédéterminée de substance solide pulvérulente, présentant les caractéristiques suivantes:
- un réservoir (1, 1') pour la quantité prédéterminée de liquide (2),
- un dispositif de mélange (4) possédant un arbre de mélange (9, 59) pouvant être entraîné par un moteur d'entraînement de mélange (11, 57),
- une canalisation d'amenée de liquide (34), qui relie une tubulure d'amenée (13) du dispositif de mélange (4) au réservoir (1),
- un dispositif (29) de dosage de la substance solide, qui débouche dans la tubulure d'amenée (13), et
- une possibilité de réglage de la puissance d'amenée du dispositif (29) de dosage de la substance solide et du débit du dispositif de mélange (4), telle que la quantité prédéterminée de substance solide (38) est ajoutée à la quantité prédéterminée de liquide (2) au moyen de plusieurs passages du liquide (2) dans le dispositif de mélange (4).

2. Installation selon la revendication 1, dans laquelle le dispositif de mélange est agencé en tant que machine de mélange (4) séparée du réservoir (1) et qui comporte une sortie (24), qui est reliée au réservoir (1) au moyen d'une canalisation de retour (25).

3. Installation selon la revendication 2, dans laquelle la machine de mélange est agencée sous la forme d'une machine de mélange à vis (7), qui possède un arbre de mélange (9), qui comporte une partie à vis (16) située dans la zone de la tubulure d'amenée (23) et se raccordant à cette tubulure.

4. Installation selon la revendication 2 ou 3, dans laquelle l'arbre de mélange (9) possède une section de mélange intensif (17) dans la zone située en amont de la sortie (canal de sortie 24).

5. Installation selon la revendication 4, dans laquelle l'arbre de mélange (9) comporte, dans la zone de la section de mélange intense (17), des outils de mélange (18) en forme de tétons ou de barrettes.

6. Installation selon la revendication 5, dans laquelle des outils antagonistes fixes (20) sont associés aux outils de mélange (18) dans la zone de la section de mélange intensif (17).

7. Installation selon l'une des revendications 2 à 6, dans laquelle il est prévu, dans la zone de la sortie (24) de la machine de mélange (4), un dispositif de renvoi (22), qui est relié à la canalisation de retour (25).

8. Installation selon la revendication 7, dans laquelle le dispositif de renvoi (22) comprend une roue d'entraînement de pompe (23), qui est montée sur l'arbre de mélange (9) et à laquelle est associé un conduit de sortie (24) relié à la canalisation de retour (25).

9. Installation selon l'une des revendications 1 à 8, dans laquelle un agitateur (3, 3') est disposé dans le réservoir (1, 1').

10. Installation selon l'une des revendications 1 à 9, dans laquelle un dispositif de régulation (43) comportant des sorties (46, 47) est prévu pour modifier la quantité de liquide (2) envoyée par unité de temps à la tubulure d'amenée (13), et/ou la quantité de liquide (2), qui traverse par unité de temps la machine de mélange (4).

11. Installation selon la revendication 10, dans laquelle un dispositif (41) de mesure du niveau de remplissage, qui est raccordé à une entrée (42) du dispositif de régulation (43), est disposé dans la tubulure d'amenée (13).

12. Installation selon la revendication 10 ou 11, dans laquelle une sortie (49) du dispositif de régulation (53) est raccordée à un dispositif d'entraînement (5) du dispositif (29) de dosage de substances solides.

13. Installation selon l'une des revendications 2 à 12, dans laquelle un dispositif d'étranglement réglable (51) est disposé dans la canalisation de retour (25).

14. Installation selon la revendication 13, dans laquelle le dispositif d'étranglement (51) est réglable.

15. Installation selon la revendication 1, dans laquelle le réservoir (1') est agencé sous la forme d'un dispositif de mélange, dans lequel débouche la tubulure d'amenée (13).

16. Installation selon la revendication 1 ou 15, dans laquelle un agitateur à action intense (3'), qui présente un effet accusé d'entraînement, est disposé dans le réservoir (1').

17. Installation selon l'une des revendications 1 à 16, dans laquelle le dispositif d'amenée des substances solides et la canalisation (34) d'amenée du liquide débouchent librement dans la tubulure d'amenée (13), au-dessus du dispositif de mélange.

18. Installation selon la revendication 17, dans laquelle le dispositif d'amenée des substances solides débouche à l'intérieur du dispositif d'amenée de liquide, dans la tubulure d'amenée (13).

19. Installation selon l'une des revendications 1 à 18, dans laquelle le réservoir (1') est fermé par un couvercle (54).
